# EUROPÄISCHE PATENTSCHRIFT

(11) **EP 2 255 032 B1**
(45) Veröffentlichungstag und Bekanntmachung des Hinweises auf die Patenterteilung: **25.05.2016**
(21) Anmeldenummer: 09722479.4
(22) Anmeldetag: 26.01.2009
(51) Int. Cl.: D06F 17/02

(54) **HYDRAULISCH-PNEUMATISCHES VERFAHREN ZUR BEHANDLUNG VON TEXTILIEN DURCH Z.B. WASCHEN, FÄRBEN, VEREDELN**
HYDRAULIC-PNEUMATIC METHOD FOR TREATING TEXTILES BY E.G. WASHING, DYING, REFINING
PROCÉDÉ HYDROPNEUMATIQUE DESTINÉ AU TRAITEMENT DE TEXTILES PAR EXEMPLE PAR LE NETTOYAGE, LA COLORATION, L'ENRICHISSEMENT

(30) Priorität: 15.03.2008 EP 08004901
(43) Veröffentlichungstag der Anmeldung: 01.12.2010
(73) Patentinhaber: BSH Hausgeräte GmbH, 81739 München (DE)
(72) Erfinder: WIECKOWSKI, Georg, 65197 Wiesbaden (DE)
(86) Internationale Anmeldenummer: PCT/EP2009/000466
(87) Internationale Veröffentlichungsnummer: WO 2009/115159

(56) Entgegenhaltungen:
- DE-A1- 2 138 086
- DE-A1- 4 236 873
- GB-A- 402 647
- GB-A- 877 607

## Beschreibung

### Erfindungsgebiet

Die Erfindung bezieht sich auf eine Methode und eine Vorrichtung zur Behandlung von Textilien mit flüssigen Mitteln wie z.B. Waschmittellösung, flüssigen Farben, synthetischen Lösungsmitteln usw. Diese Behandlungsmethode und eine bevorzugte Ausführungsform der Vorrichtung zu Durchführung des Verfahrens wird im Folgenden am Beispiel eines Waschvorgangs beschrieben.

### Hintergrund der Erfindung

Die am meisten verbreitete Methode, die Schmutzpartikel aus der Wäsche zu entfernen, ist die Nassbehandlung mit einer Waschmittellösung. Die Lauge wird in Bezug zur Wäsche auf unterschiedliche Art und Weise in Bewegung gesetzt. Sie hat die Aufgabe, die Schmutzpartikel vom Gewebe zu lösen und wegzutragen.
In der Vergangenheit hat man bei der Handwasch-Technik diesen Effekt durch das Schlagen auf die Wäsche oder durch das Schlagen der Wäsche gegen unbewegliche Gegenstände oder durch wiederholtes Zusammenpressen und Lockern der getränkten Stücke erzielt. Beim Einsatz des Waschbretts hat man diese Wirkung durch das Reiben der getränkten Wäschestücke erreicht.
Durch den technischen Fortschritt wurden Geräte mit einer stationären Waschtrommel konstruiert die die Lauge mechanisch in Bewegung gesetzt haben. Die Waschlauge wird hier in Gang gesetzt, die Wäsche wird mitgenommen, befindet sich permanent in Bewegung, dabei wird sie zusammengepresst und wieder gelockert, wodurch die Schmutzpartikel mitgerissen und abgetragen werden.
Eine weitere Methode, die Waschmittellösung in Bezug zur Wäsche in Bewegung zu bringen, ist aus DE 2138086 bekannt. Hier wird die Lauge mit einer Pumpe umgewälzt und fließt durch die Wirkung der Gravitationskraft durch die Wäsche.
Eine andere Technik nutzt die Zentrifugalkraft wie z.B. die aus dem Stand der Technik bekannte Vorrichtung nach DE 42 368 73 A1 oder DE 102 25 693 A1. Die Wäsche wird in einer rotierenden Trommel mit Lauge besprüht und durch den Effekt der Zentrifugalkraft fließt die Lauge durch die Wäsche.

Es gibt auch Techniken bei denen die Bewegung der Waschmittellösung in Bezug zu Wäsche dadurch erzeugt wird, dass die Lauge in Oszillation gebracht wird. Dies ist z.B. aus WO 9521954 A1 bekannt.
Die Methoden mit Nutzung des Zentrifugaleffektes, des Umlaufs oder der Oszillation der Lauge sind bei der Umsetzung problematisch, weil der Laugenfluss im Inneren der Wäschemasse häufig nicht mit der nötigen Intensität für einen wirkungsvollen Waschvorgang gewährleistet ist. Die Waschlauge nimmt immer den Weg des kleinsten Widerstandes, der oft nicht durch das Wäschegut, sondern möglicherweise zum größten Teil durch die Zwischenräume der einzelnen Wäschestücke führt, je nachdem, wie die Konstellation innerhalb der Wäschemasse beschaffen ist.
Eine weitere Behandlungsweise besteht darin, das Waschgut mechanisch mit einem Stempel zu bewegen und zusammenzudrücken wie z.B. bei dem, aus dem Stand der Technik bekannten DE 198 09 949 A1 mit einem formstabilen Stempel, oder WO 2006/010970 A1 mit einer flexiblen Glocke. Durch die Bewegung des Stempels wird auch die Lauge in Bezug zu Wäsche in Gang gesetzt, die Schmutzpartikel aus der Wäsche werden gelöst und entfernt.

Die Entwicklung von Waschmaschinen mit einer rotierenden Trommel hat in der Waschtechnik einen weiteren Fortschritt gebracht. Die Wäschestücke werden in der Trommel umgewälzt. Sie werden durch die Bewegung mit der Waschlauge getränkt und umgeworfen, unter dem Gewicht der Wäschemasse zusammengedrückt, die Lauge wird dabei aus der Wäsche ausgepresst und die Schmutzpartikel werden mitgenommen. Die Waschtechnik mit einer rotierenden Trommel ist am weitesten verbreitet, weil hier gute Reinigungseffekte erzielt werden.
Diese Methode ist jedoch für die Wäschestücke extrem schädlich. Während des Waschvorgangs reiben sie ständig aneinander, verknoten und verwickeln sich, werden großen Zerrungen ausgesetzt. Dies hat zu Folge, dass der Verschleiß der Wäsche auffallend hoch ist. Nicht selten werden die Wäschestücke schon nach wenigen Waschvorgängen deformiert, abgewetzt, die Farbe an den der Reibung besonders stark ausgesetzten Stellen wird abgetragen. Die Teile müssen durch vorzeitigen Verschleiß oder wegen nachgelassenem Tragekomfort und aus ästhetischen Gründen durch neue ersetzt werden. Dieses Verfahren ist zudem bekanntermaßen energieintensiv und nicht immer umweltschonend.

### Zusammenfassung der Erfindung

Zweck der Erfindung ist es, eine Waschtechnik und eine Vorrichtung für den Waschvorgang zu schaffen, die eine effektive Reinigung garantiert, vorzeitigen Verschleiß der Wäschestücke eliminiert und durch effiziente Nutzung von Energie, Wasser sowie der Wasch- und Spülmittel umweltgerecht ist.

Die vorliegende Erfindung erfüllt die Bedingungen dadurch, dass in einem hochdruckfesten Wäschebehälter ein hochvoluminöser Durchfluss der Lauge mit der Hochdrucktechnik erzeugt wird. Die hochintensive Laugenbewegung durch die Fasern der zu waschenden Wäschestücke hindurch wird hier mit hydraulisch erzeugbaren Leistungsparametern ausgeführt.

Gemäß der vorliegenden Erfindung wird ein hochintensiver Laugenfluss durch die Wäschemasse hindurch durch Verwendung von Hochdrucktechnik in Verbindung mit einem hochvoluminösen Durchfluss der Waschmittellösung erreicht.
Durch den Flüssigkeitszufluss in den Wäschebehälter bewegt sich die Wäschemasse in Stromrichtung und wird berührungslos, gegen eine flüssigkeitsdurchlässige Stützwand gedrückt. Das Volumen der unter dem Druck stehenden Wäsche reduziert sich stark. Die Lauge wird durch den Auslauf in den Laugenbehälter ausgeschieden und wiederum durch die Hochdruckpumpe zurück in den Umlauf befördert. Die Druckhöhe der Lauge wird den wäschespezifischen Anforderungen angepasst.

Nachdem der gewünschte Komprimierungsgrad der Wäsche erreicht wurde, wird die Laugenzuflussrichtung im Wäschebehälter gewechselt. Die Lauge wird in der Gegenrichtung zugeführt und die zuvor komprimierte Wäsche wird dabei durch die durchfließende Lauge entkomprimiert, gelockert und gegen die zweite, gegenüber der ersten liegende Stützwand erneut gepresst und komprimiert.
Die Laugenzuflussrichtung wird nach jeder Komprimierung zyklusartig gewechselt. Die Wäsche bewegt sich dadurch zwischen den beiden Stützplatten hin und her, wird zudem kontaktlos komprimiert, wieder gelockert und erneut komprimiert. Die Schmutzpartikel werden dabei aus der Wäsche ausgespült und abgeführt.

### Kurze Beschreibung der Zeichnungen

Die erfindungsgemäße Vorrichtung wird nachfolgend anhand einer bevorzugten Ausführungsform für ein besseres Verständnis und zur Erläuterung der Grundlagen in Fig. 1 bis Fig. 4 dargestellt:
- **Fig. 1**: Längsschnitt eines bevorzugten Wäschebehälters in der vertikalen Lage, im Zyklus Laugenzufluss von unten mit schematisch dargestellter Flussrichtung.
- **Fig. 2**: Längsschnitt eines bevorzugten Wäschebehälters in der vertikalen Lage, im Zyklus Laugenzufluss von oben mit schematisch dargestellter Flussrichtung.
- **Fig. 3**: Längsschnitt einer alternativen Form des Wäschebehälters.
- **Fig. 4**: Längsschnitt einer alternativen Form mit der Drosselmuffe **28.**

### Detaillierte Beschreibung einer bevorzugten Ausführungsform.

Der Waschvorgang wird im weiteren anhand einer bevorzugten Ausführungsform und in folgender Umgebung erläutert: die Seitenwand des Wäschebehälters 1 hat im wesentlichen die Gestallt eines Stumpfkegels und ist senkrecht zur seiner Längsachse positioniert, als Waschmittel wird eine Wasserlösung eingesetzt und die Entwässerungsphase wird mit Pressluft durchgeführt.

Bei der vorliegenden Erfindung wird ein hochintensiver Laugenfluss durch die Wäschemasse hindurch durch Verwendung von Hochdrucktechnik in Verbindung mit einem hochvoluminösen Durchfluss der Waschmittellösung erreicht. Die erforderlichen Leistungsparameter für den Laugenzuflussumfang und die Druckhöhe werden hier mit hydraulischen Techniken ausgeführt. Die für einen wirkungsvollen Waschvorgang erforderliche Zirkulation der Lauge innerhalb der Wäschemasse wird dabei durch Flussrichtungswechsel der Lauge realisiert, die Wäsche wird zwischen den Stützplatten **3** und **4** hin und her bewegt und zudem kontaktlos komprimiert, wieder gelockert und erneut komprimiert.

Die zu waschenden Wäschestücke werden bei geöffneter Kapsel **2** in den Behälter **1** eingelegt. Folglich wird die Kapsel **2** des Wäschebehälters **1** durch einen Verschließungs-Mechanismus **5** (z.B. durch ein Dreh- oder Klemmsystem) zu einer Funktionseinheit mit dem Behälter **1** druckdicht zusammengesetzt. Zur Erzeugung der Waschlauge **9** wird durch das Öffnen des Ventils **25** Frischwasser in den Behälter **8** zugeführt und nach Aktivierung des Flüssigkeitsumlaufs mit der Pumpe **7** wird es durch die Dosierungseinheit **24** mit vorzugsweise flüssigem Waschmittel versetzt. Die Waschlauge wird in den Behälter **1,** vorzugsweise zunächst in Richtung von unten, nach **Fig. 1****,** gegen die Verjüngung des Behälters **1** und über das Leitungsrohr **11** zugeführt. Bei diesem Vorgang sind die Ventile **15, 18,** und **19** geöffnet, die Ventile **16, 17, 20** und **21** sind dagegen geschlossen. Die Lauge wird durch das Saugrohr **10** mittels der Hochdruckpumpe **7** angesaugt und über das Rohr **11** in den Wäschebehälter **1** durch die siebartige oder dicht perforierte, vorzugsweise eine formstabile, untere Stützplatte **4,** gepumpt. Durch den Laugenzufluss von unten wird die Wäsche überflutet und die sich in der Vorrichtung befindliche Luft wird nach außen verdrängt. Die Lauge geht durch die Fasern der Wäschestücke hindurch, und wird über das Leitungsrohr **23** und weiter durch das Leitungsrohr **12** in den Flüssigkeitsbehälter **8** ausgeschieden, durch das Saugrohr **10** von der Hochdruckpumpe **7** wieder zurück in Umlauf gebracht und durch die Leitung **11** in den Wäschebehälter **1** geführt. Durch den Strom wird die Wäsche **6** berührungslos nach oben bewegt und gegen die obere Stützplatte **3** gedrückt, die die gleichen Eigenschaften wie die untere Stützplatte **4** besitzt. Unter dem Hochdruck reduziert sich das Volumen der Wäsche stark.
Die Druckstärke, mit welcher das Wäschegut an die Stützwand gedrückt wird sowie die Dauer der Druckphase werden mit Hilfe des Steuergerätes der Pumpe **7** festgelegt. Die Laugentemperatur wird vorzugsweise mit Hilfe des Durchlauferhitzers **27** oder mit einem Heizelement, das in dem Flüssigkeitsbehälter **8** integriert ist, wäscheartabhängig, je nach Vorgabe, durch die Steuerung realisiert. Die Waschmittelkonzentration in der Lauge wird durch das Steuergerät **24** geregelt.
Nachdem die gewünschten Werte für den Komprimierungsgrad, das Durchlaufvolumen der Lauge und die Dauer der Waschphase erreicht wurden, wird die Laugenzuflussrichtung gewechselt.
Die Waschmittellösung wird jetzt in den Wäschebehälter **1** von oben **(****Fig. 2****)** über das Leitungsrohr **23** gepumpt. Die Ventile **15, 18, 19** und **21** sind geschlossen, die Ventile **16, 17** und **20** sind dagegen geöffnet. Bei diesem Vorgang wird die Lauge in den Behälter **1** über die Leitungen **13** und **23** zugeführt und über die Leitungen **11** und **14** in den Flüssigkeitsbehälter **8** ausgeschieden, wo sie wiederum durch die Hochdruckpumpe **7** zurück in Umlauf gebracht und über die Leitung **23** in den Behälter **1** befördert wird. Die zuvor komprimierte Wäsche **6** gewinnt dadurch wieder an Volumen und bewegt sich in Stromrichtung nach unten, wird erneut sowohl gegen die untere Stützplatte **4** als auch gegen die Seitenwand des Behälters gepresst. Unter dem Hochdruck verschließen sich folglich auch die Räume zwischen der einzelnen Wäschestücken der Wäschemasse und die Lauge wird intensiv durch die Wäschemenge getrieben. Durch die Druckwirkung reduziert sich wiederholt das Volumen der Wäsche.
Durch die Komprimierung hat die Wäschemaße die Form des Wäschebehälters, d.h. eines Stumpfkegels, nach Art eines Korken eingenommen. Durch den erneuten Richtungswechsel des Laugenzuflusses bewegt sich die so geformte zusammengepresste Wäschemenge nach oben und dank der kegelförmigen Gestalt des Behälters bekommt die Wäsche sowohl in der Höhe als auch seitlich freien Raum zu Entkomprimierung. Die Zwischenräume der Wäsche vergrößern sich dabei wieder und unter einer intensiven Laugenzirkulation wird die Voraussetzung für das Wegtragen der vom Gewebe gelösten Schmutzpartikel geschaffen.
Die Laugenzuflussrichtung in den Wäschebehälter **1** wird nach jeder Komprimierung zyklusartig gewechselt und die Wäsche bewegt sich zwischen der Stützplatte **3** und der Stützplatte **4** hin und her, wird dabei kontinuierlich komprimiert, entkomprimiert und wieder komprimiert wird.

Nachdem die Wäsche gewaschen ist, wird die Lauge aus dem Behälter **1** über den Laugenbehälter **8** durch den Abfluss **26** nach außen abgelassen. Die Ventile **17, 19** sind geöffnet, die Ventile **18, 20** und **21** sind dagegen geschlossen.
Zur Entwässerung wird bei geschlossenen Ventilen **18, 19** und **20** in den Behälter **1** durch das Leitungsrohr **23** aus einem internen Luftkompressor **22** oder einer externen Quelle gepresste Luft zugeführt. Die Luft verdrängt die Lauge aus der Wäsche in den Behälter **8.** Der Zeitpunkt, die Luftdruckhöhe und die Dauer des Entwässerungsvorgangs werden durch das Steuergerät des Luftkompressors **22,** wäscheartabhängig geregelt.
Danach wird der Spülvorgang, so wie der Waschvorgang durchgeführt, mit dem Ziel, die Lauge aus der Wäsche auszuspülen, bis der gewünschter Effekt erreicht ist.

Der letzte Spülvorgang kann mit einem Zusatz von Spülmittel aus der Dosierungseinheit **24** durchgeführt werden. Nachdem die Wäsche ausgespült wurde, wird das Spülwasser aus dem Laugenbehälter **8** über den Abfluss **26** abgelassen. Zur Entwässerung wird wieder durch den Luftkompressor **22** gepresste Luft in den Wäschebehälter **1** hinzugeführt und folglich kann die tropffreie Wäsche aus dem Behälter 1 entnommen werden.

## Patentansprüche

1. Vorrichtung zur Behandlung von Textilien **dadurch gekennzeichnet, dass** sich das in einem hochdrucktauglichen Behälter **(1)** befindliche Wäschegut **(6)** einem hochintensiven Laugenstrom von unten über eine Leitung **(11)** durch eine flüssigkeitsdurchlässige Stützplatte **(4)** mittels Hochdrucktechnik in Verbindung mit einem hochvoluminösen Durchfluss der Waschmittellösung **(9)** durch die Wäschemasse hindurch unterzogen wird, der durch Einsatz von hydraulischen Techniken ausgeführt wird, wodurch die durch die Wäsche strömende Lauge die Wäschemasse **(6)** in Stromrichtung bewegt und berührungslos gegen eine flüssigkeitsdurchlässige Stützplatte **(3)** drückt und komprimiert, und folglich die Lauge durch eine Leitung **(23)** und eine Leitung **(12)** in den Behälter **(8)** abgeführt und wieder durch die Hochdruckpumpe **(7)** zurück in Umlauf über das Leitungsrohr **(11)** in den Behälter **(1)** befördert wird.

2. Vorrichtung zur Behandlung von Textilien nach Anspruch **1 dadurch gekennzeichnet, dass**, nachdem die Wäsche den gewünschten Komprimierungsgrad erreicht hat, die Laugenzuflussrichtung in den Behälter **(1)** gewechselt wird und von oben durch die Leitung **(23)** durch die flüssigkeitsdurchlässige Stützplatte **(3)** zugeführt wird, wodurch die zuvor komprimierte Wäschemasse **(6)** entkomprimiert, gelockert und erneut gegen die Stützplatte **(4)** gepresst und komprimiert wird und folglich die Lauge durch die Leitungen **(11)** und **(14)** in den Behälter **(8)** abgeführt und wieder durch die Hochdruckpumpe **(7)** zurück in Umlauf über das Leitungsrohr **(23)** in den Behälter **(1)** befördert wird.

3. Vorrichtung zur Behandlung von Textilien **dadurch gekennzeichnet, dass** der Vorgang nach Anspruch 1 und der Vorgang nach Anspruch 2 zyklusartig wiederholt wird wodurch die Wäschemasse **(6)** sich zwischen den zwei gegenüber positionierten Stützplatten **(3)** und **(4)** hin und her bewegt und dabei kontinuierlich komprimiert, entkomprimiert und wieder komprimiert wird.

4. Vorrichtung zur Behandlung von Textilien nach einem der vorhergehenden Ansprüche **dadurch gekennzeichnet, dass** der Behälter **(1)** hochdruckfest ist, seine Seitenwand im wesentlichen die Gestalt eines Stumpfkegels aufweist oder einer paraboloidalen, elliptischen oder anders vorzugsweise rotationssymmetrischen Bauart ist, in einer alternativen Ausführungsform mit mindestens einer nach innen geformten Drosselmuffe **(28)** ausgebildet ist und vorzugsweise aus einem durchsichtigen Material besteht.

5. Vorrichtung zur Behandlung von Textilien nach einem der vorhergehenden Ansprüche **dadurch gekennzeichnet, dass** der Wäschebehälter **(1)** zum Befüllen oder zur Wäscheentnahme, zumindest einen, vorzugsweise in seinem oberen Teil, in Form einer Kapsel **(2)** oder einen anderen zweckmäßigen, alternativ auch seitlich positionierten Einlass aufweist, der mit einem Verschließungsmechanismus **(5)** zu einer hochdrucktauglichen Funktionseinheit mit dem Wäschebehälter **(1)** zusammengesetzt wird.

6. Vorrichtung zur Behandlung von Textilien nach einem der vorhergehenden Ansprüche **dadurch gekennzeichnet, dass** die flüssigkeitsdurchlässigen Stützplatten **(3)** und **(4)** siebartig, porös oder anders dicht perforiert sind, eine vorzugsweise formstabile Bauart aufweisen, im Wäschebehälter fest eingebaut sind oder als Einlage fungieren.

7. Vorrichtung zur Behandlung von Textilien nach einem der vorhergehenden Ansprüche **dadurch gekennzeichnet, dass** zur Erzeugung der erforderlichen Laugendurchflussmenge und der Druckhöhe die Hochdrucktechnik mit mindestens einer Hochleistungspumpe **(7)** oder alternativ zwei, für jede Flussrichtung eine separate, eingesetzt wird.

8. Vorrichtung zur Behandlung von Textilien nach einem der vorhergehenden Ansprüche **dadurch gekennzeichnet, dass** der Wäschebehälter in seiner Längsachse vorzugsweise vertikal, alternativ auch schräg bzw. horizontal angeordnet ist.

9. Vorrichtung zur Behandlung von Textilien nach einem der vorhergehenden Ansprüche **dadurch gekennzeichnet, dass** zur Entwässerung der Wäsche in den Wäschebehälter **(1)** Pressluft oder ein anderes Medium, z.B. Wasserdampf, aus einem eigenem Aggregat **(22)** oder aus einer externen Quelle zugeführt wird.

10. Vorrichtung zur Behandlung von Textilien nach einem der vorhergehenden Ansprüche **dadurch gekennzeichnet, dass** die Flüssigkeitstemperatur, die Zuflussmenge, die Wasch- und Spülmitteldosierung sowie die Ventilsteuerung durch die jeweils dazu bestimmten Steuerungseinheiten realisiert werden.

## Claims

1. Device for treating textiles, **characterised in that** the items of laundry (6) disposed in a high-pressure-capable container (1) are exposed to a high-intensity flow of wash liquor from below via a pipe (11) through a liquid-permeable support plate (4) using high-pressure technology in conjunction with a high-volume throughflow of detergent solution (9) through the mass of laundry, which is performed using hydraulic technologies, as a result of which the liquor flowing through the laundry moves the mass of laundry (6) in the flow direction and presses and compresses in a non-contact manner against a liquid-permeable support plate (3), and the liquor is thus discharged through a pipe (23) and a pipe (12) into the container (8) and is conveyed again by means of the high-pressure pump (7) back into circulation via the conduit pipe (11) into the container (1).

2. Device for treating textiles according to claim 1, **characterised in that** once the laundry has reached the desired degree of compression, the liquor inflow direction into the container (1) is changed and is fed from above through the pipe (23) through the liquid-permeable support plate (3), as a result of which the previously compressed mass of laundry (6) is decompressed, loosened and pressed and compressed again against the support plate (4) and the liquor is thus discharged through the pipes (11) and (14) into the container (8) and conveyed again by means of the high-pressure pump (7) back into circulation via the conduit pipe (23) into the container (1).

3. Device for treating textiles, **characterised in that** the process according to claim 1 and the process according to claim 2 is repeated cyclically, as a result of which the mass of laundry (6) moves to and fro between two oppositely positioned support plates (3) and (4) and is, in this way, continuously compressed, decompressed and compressed again.

4. Device for treating textiles according to one of the preceding claims, **characterised in that** the container (1) is high-pressure resistant, its side wall essentially has the shape of a truncated cone or a parabolic, elliptical or other preferably rotationally symmetrical construction, in an alternative embodiment it is embodied with at least one internally moulded throttle sleeve (28) and preferably consists of a transparent material.

5. Device for treating textiles according to one of the preceding claims, **characterised in that** for filling with or removing laundry, the laundry container (1) has at least one inlet, preferably positioned in its upper part, in the form of a capsule (2) or another expedient, alternatively also laterally positioned inlet, which is combined with a closing mechanism (5) to form a high-pressure-capable functional unit with the laundry container (1).

6. Device for treating textiles according to one of the preceding claims, **characterised in that** the liquid-permeable support plates (3) and (4) are sieve-like, porous or otherwise tightly perforated, have a preferably form-stable construction, and are fixedly integrated in the laundry container or function as an insert.

7. Device for treating textiles according to one of the preceding claims, **characterised in that** in order to generate the required liquor throughflow quantity and the pressure head, the high pressure technology is used with at least one high pressure pump (7) or alternatively two, one separate one for each flow direction.

8. Device for treating textiles according to one of the preceding claims, **characterised in that** in its longitudinal axis, the laundry container is preferably arranged vertically, alternatively also obliquely or horizontally.

9. Device for treating textiles according to one of the preceding claims, **characterised in that** in order to drain the laundry, pressurized air or another medium, e.g. water vapour, is fed into the laundry container (1) from a separate unit (22) or from an external source.

10. Device for treating textiles according to one of the preceding claims, **characterised in that** the liquid temperature, the inflow quantity, the detergent and rinsing agent dosing and the valve control are realised by the intended control units in each case.

## Revendications

1. Dispositif destiné au traitement de textiles, **caractérisé en ce que** le linge (6) placé dans une cuve (1) apte à résister aux hautes pressions, est soumis à un courant de lessive de forte intensité par le bas via un conduit (11) à travers une plaque d'appui (4) perméable aux liquides au moyen de la technologie haute pression en association avec un flux de fort volume de la solution détergente (9) à travers la masse de linge en utilisant des techniques hydrauliques, grâce à quoi la lessive circulant à travers le linge déplace la masse de linge (6) dans le sens du courant, et la pousse sans contact contre une plaque d'appui (3) perméable aux liquides et la comprime, et la lessive est donc évacuée par un conduit (23) et un conduit (12) dans la cuve (8) et réacheminée par la pompe haute pression (7) via le conduit (11) dans la cuve (1).

2. Dispositif destiné au traitement de textiles selon la revendication 1, **caractérisé en ce que**, une fois que le linge a atteint le degré de compression souhaité, le sens d'entrée de la lessive dans la cuve (1) est modifié et passe par le haut dans le conduit (23) à travers la plaque d'appui (3) perméable aux liquides, grâce à quoi la masse de linge (6) auparavant comprimée est décomprimée, dépliée et poussée de nouveau contre la plaque d'appui (4) et comprimée, et la lessive est donc évacuée par les conduits (11) et (14) dans la cuve (8) et réacheminée par la pompe haute pression (7) via le conduit (23) dans la cuve (1).

3. Dispositif destiné au traitement de textiles, **caractérisé en ce que** l'opération selon la revendication 1 et l'opération selon la revendication 2 sont répétées de façon cyclique, grâce à quoi la masse de linge (6) est soumise à un mouvement de va-et-vient entre les deux plaques d'appui (3) et (4) positionnées l'une en face de l'autre, tout en étant continuellement comprimée, décomprimée et de nouveau comprimée.

4. Dispositif destiné au traitement de textiles selon l'une des revendications précédentes, **caractérisé en ce que** la cuve (1) est résistante aux hautes pressions, sa paroi latérale a sensiblement la forme d'un cône tronqué ou est de configuration paraboloïde, elliptique ou autre, de préférence à symétrie de révolution, elle est réalisée selon une forme de réalisation alternative avec au moins un manchon d'étranglement (28) formé vers l'intérieur et est de préférence constituée d'un matériau transparent.

5. Dispositif destiné au traitement de textiles selon l'une des revendications précédentes, **caractérisé en ce que**, pour permettre le remplissage ou le prélèvement de linge, la cuve à linge (1) présente au moins une entrée positionnée de préférence dans sa partie supérieure, sous forme d'une capsule (2), ou une autre entrée appropriée, positionnée en variante sur le côté, qui est assemblée avec la cuve à linge (1) à l'aide d'un mécanisme de fermeture (5) pour former un ensemble fonctionnel apte à résister aux hautes pressions.

6. Dispositif destiné au traitement de textiles selon l'une des revendications précédentes, **caractérisé en ce que** les plaques d'appui (3) et (4) perméables aux liquides sont de type tamis, poreuses ou pourvues d'un autre type de perforations serrées, sont de préférence de type indéformable, sont montées à demeure dans la cuve à linge ou servent d'insert.

7. Dispositif destiné au traitement de textiles selon l'une des revendications précédentes, **caractérisé en ce que**, pour produire le débit de lessive et la pression nécessaires, il est fait appel à la technologie haute pression avec au moins une pompe à haut rendement (7) ou en variante deux, une pour chaque sens d'écoulement.

8. Dispositif destiné au traitement de textiles selon l'une des revendications précédentes, **caractérisé en ce que** la cuve à linge est disposée avec son axe longitudinal de préférence vertical, en variante également oblique ou horizontal.

9. Dispositif destiné au traitement de textiles selon l'une des revendications précédentes, **caractérisé en ce que**, pour égoutter le linge, de l'air comprimé ou un autre fluide, p. ex. de la vapeur d'eau, est envoyé dans la cuve à linge (1) depuis un propre groupe d'alimentation (22) ou depuis une source externe.

10. Dispositif destiné au traitement de textiles selon l'une des revendications précédentes, **caractérisé en ce que** la température du liquide, le débit, le dosage des détergents et produits de rinçage ainsi que la commande de soupape sont réalisés par les unités de commande respectives prévues à cet effet.
